# EUROPÄISCHE PATENTSCHRIFT

(11) **EP 1 972 394 B1**
(45) Veröffentlichungstag und Bekanntmachung des Hinweises auf die Patenterteilung: **07.04.2010**
(21) Anmeldenummer: 08004038.9
(22) Anmeldetag: 05.03.2008
(51) Int. Cl.: B21D 39/04, B25B 27/10

(54) **Verpressvorrichtung für rohrförmige Werkstücke**
Pressing device for tubular workpieces
Dispositif de pressage pour pièces à usiner tubulaires

(30) Priorität: 22.03.2007 DE 102007013706
(43) Veröffentlichungstag der Anmeldung: 24.09.2008
(73) Patentinhaber: Rothenberger AG, 65779 Kelkheim / Ts. (DE)
(72) Erfinder: Rothenberger, Dr.jur. Helmut, 61462 Königstein (DE); Geisperger, Stefan, 65779 Kelkheim (DE)
(74) Vertreter: Zapfe, Hans

(56) Entgegenhaltungen:
- EP-A- 1 559 513
- WO-A-03/106111
- DE-A1-102004 045 156
- DE-U1- 20 018 312
- DE-U1-202005 008 125

## Beschreibung

Die Erfindung betrifft eine Verpressvorrichtung für rohrförmige Werkstücke mit einer mindestens zweigliedrigen Pressschlinge, deren Glieder gelenkig miteinander verbunden sind und die einen öffnungsbereich für das Einführen der Werkstücke aufweist, und mit einer zweifach doppelarmigen Übertragungszange für die Verbindung der Pressschlinge mit einer Antriebseinheit, wobei zwischen der Pressschlinge und der übertragungszange auf jeder Seite des öffnungsbereichs Kopplungselemente angeordnet sind.

Durch das DE 297 21 759 U1 ist es bekannt, zwischen den freien Enden der Pressschlinge und der Übertragungszange Paarungen von Zylinderflächen vorzusehen, durch die das Zusammenziehen der Pressschlinge mittels der Übertragungszange ermöglicht wird. Diese Ausbildung der Kupplungsstellen ist zwar hoch belastbar, jedoch kann dadurch die Ebene, in der die Pressschlinge liegt, nicht gegenüber der übertragungszange und der Antriebseinheit verschwenkt werden, die infolgedessen immer senkrecht zur Werkstückachse ausgerichtet sind. Dies kann zu Schwierigkeiten bei Arbeiten unter beengten Raumverhältnissen führen.

Durch die EP 1 201 371 B1 und die entsprechende DE 20018321 U ist es bekannt, solche Kupplungsstellen durch paarungsfähige Kugelflächen zu ersetzen, um die Ebene, in der die Pressschlinge liegt, gegenüber der Übertragungszange und der Antriebseinheit verschwenkbar zu machen. Diese Reibungspaarung führt jedoch bei Punktberührungen beim Betrieb zu sehr hohen Flächenbelastungen, die bei Schwenkbewegungen der Antriebseinheit unter Belastung einen stärkeren Verschleiss zur Folge haben. Hierbei muss man sich vor Augen halten, dass die Pressschlinge beim Zuziehen eine radiale Ausrichtung ihrer Ebene zur Rohrachse vornimmt und dass auch die Bedienungsperson Schwenkbewegungen der Antriebseinheit ausführen kann. Beim Verpressvorgang steigt die Kraft innerhalb der Kupplungsstellen von Null bis zu einem sehr hohen Wert, und Reibungsvorgänge sind bis zu dem Zweitpunkt möglich, in dem die Reibungskraft die äusseren Kräfte überwiegt.

Durch die WO 03/106111 A1 ist es gleichfalls bekannt, die Ebene von Pressschlingen für Rohrverpressungen dadurch in einer doppelarmigen Presszange verschwenkbar zu machen, dass jeweils zwei Lagerflächen mit je einer ersten Schwenkachse mindestens eine zweite Schwenkachse zugeordnet wurde, die zusammen je eine Art Kardangelenk bilden. Dies soll dazu dienen, die Kontaktflächen zu vergrössern. Hierbei ist es von Bedeutung, dass Pressschlingen solche auswechselbaren Elemente sind, deren Glieder durch eigene Zylindergelenke miteinander verbunden sind, so dass alle Glieder in einer gemeinsamen Ebene fixiert und bewegbar sind. Das Einfügen von Werkstücken ist also nur durch Entkopplung der Gelenkverbindungen zwischen Pressschlinge und Presszange möglich. Das Gleiche gilt für den Fall des Auswechselns der Pressschlingen. Diese Gelenkverbindungen besitzen jedenfalls keine Arretiervorrichtungen und können daher während des Pressens unter Belastung durch die Presskräfte gegeneinander verschwenkt werden.

Von Presswerkzeugen mit Pressschlingen unterscheiden sich solche Werkzeuge, bei denen die Verpressung mittels Zangenbacken mit starren Pressflächen in einem Zangenmaul erfolgt, wobei sich die Pressflächen - zum Aufstecken auf die Rohrverbindung - um Achsen schwenken lassen, die von dem Zangenmaul abgelegen sind. Es wird in der EP 1 559 513 A2 unter [0009] ausdrücklich darauf hingewiesen, dass das Werkzeug ohne eine Pressschlinge, d.h. ohne ein Gelenk vor dem Pressenmaul, auskommen soll, womit der Fachmann von einer Kombination mit Pressschlingen weggeführt wird.

Durch die EP 1 559 513 A2 ist nämlich ein Presswerkzeug mit einer doppelarmigen Presszange bekannt, deren eine Enden ein Pressenmaul umschliessen, das durch eine Spreizbewegung der anderen Enden geschlossen werden kann. Die das einseitig zu öffnende Pressenmaul umschliessenden Enden liegen dabei in geschlossenem Zustand des Zangenmauls in einer Ebene und können um eine gemeinsame Achse synchron um einen Kippwinkel verschwenkt und in diesem formschlüssig verriegelt werden. Wird das Zangenmaul in der verschwenkten Stellung geöffnet, so werden die Flächen des Zangenmauls aus einer Parallelstellung in eine Spreizstellung nach Art eines ovalen Trichters gebracht, in der sie über eine Rohrverbindung geschoben werden können. Dies hat aber zur Folge, dass die Parallelstellung erst wieder gegen Ende der Schliess- und Pressbewegung erreicht wird, so dass während der Pressbewegung erhebliche Axialkömponenten der radialen Presskräfte auf den Pressvorgang und die Rohrverbindung einwirken. Es wird ausdrücklich darauf hingewiesen, dass das Werkzeug ohne eine Pressschlinge, d.h. ohne ein Gelenk vor dem Pressenmaul, auskommen soll.

Der Erfindung liegt daher die Aufgabe zugrunde, bei dem eingangs angegebenen Stand der Technik innerhalb der Kupplungsstellen hoch belastbare Flächen vorzusehen und dennoch ein Umsetzen der Ebene, in der die Pressschlinge liegt, gegenüber der Übertragungszange und der Antriebseinheit zu ermöglichen, ohne einen hohen Verschleiss in Kauf nehmen zu müssen.

Die Lösung der gestellten Aufgabe erfolgt erfindungsgemäss dadurch, dass die Veränderung der Winkelstellung der Pressschlinge relativ zur Übertragungszange durch Umsetzen der Pressschlinge bei geöffneter Übertragungszange durchführbar, während der Schliess- und Verpressbewegung der Pressschlinge aber durch mindestens eine Sperreinrichtung blockiert ist, die den Kopplungselementen zugeordnet ist.

Dadurch wird die gestellte Aufgabe in vollem Umfange gelöst, nämlich ein Umsetzen der Ebene, in der die Pressschlinge liegt, gegenüber der übertragungszange und der Antriebseinheit zu ermöglichen, ohne einen hohen Verschleiss in Kauf nehmen zu müssen. Während des Schliessens der Pressschlinge und des Verpressvorgangs bleibt die vorher ausgewählte Winkelstellung der Pressschlinge gegenüber der Übertragungszange erhalten, so dass nur solche Reibungen auftreten, die durch die Schliessbewegung entstehen, nicht aber durch Querkräfte hierzu.

Es ist im Zuge weiterer Ausgestaltungen der Erfindung besonders vorteilhaft, wenn - entweder einzeln oder in Kombination :
* die Kopplungselemente der Pressschlinge je einen Hohlraum aufweisen, der zwei parallele seitliche Kupplungsflächen und eine diese überbrückende Kupplungsfläche als Grundfläche aufweist, und wenn die Kopplungselemente der Übertragungszange je einen Druckkörper besitzen, der von einer auf dem Umfang geschlossenen ganzzahligen Schaar von identischen zylindrischen Kupplungsflächen begrenzt ist, deren Verschneidungslinien wenigstens weitgehend in einer Kugelfläche liegen, wobei der diametrale Abstand dieser Kupplungsflächen derart gewählt ist, dass diese die seitlichen Kupplungsflächen des Hohlraums in der Pressschlinge berühren,
* die zylindrischen Kupplungsflächen des Druckkörpers ein kugelähnliches Polygon umschreiben und eine kugelförmige Polkappe als weitere Kupplungsfläche umschliessen, die beim Schliessen der Übertragungszange auf die Kupplungsfläche im Grunde des Hohlraums in der Pressschlinge aufsetzbar ist,
* zwei Druckkörper gegeneinander gerichtet in die Enden der übertragungszange eingesetzt sind,
* die Kupplungsflächen im Grund der Hohlräume in der Pressschlinge eben ausgebildet sind,
* die Kupplungsflächen im Grund der Hohlräume in der Pressschlinge kegelförmig ausgebildet sind,
* die Anzahl der zylindrischen Kupplungsflächen der Druckkörper zwischen 6 und 16 beträgt,
* die Kupplungsflächen der Kopplungselemente der Pressschlingen auf einem Teilumfang von zinnenförmigen Vorsprüngen mit Zwischenräumen umgeben sind, und wenn der Übertragungszange mindestens ein Vorsprung zugeordnet ist, der beim Zusammenfügen von Pressschlinge und Übertragungszange in jeweils einen der Zwischenräume der zinnenförmigen Vorsprünge der Pressschlinge einführbar ist,
* die Kupplungsflächen der Pressschlinge eben ausgebildet sind und wenn die zinnenförmigen Vorsprünge imaginäre Achsen besitzen, die senkrecht zu diesen Kupplungsflächen ausgerichtet sind,
* die Querschnitte der zinnenförmigen Vorsprünge - parallel zur zugehörigen Kupplungsfläche gesehen - keilförmig sind,
* die Zwischenräume zwischen den zinnenförmigen Vorsprüngen beidseitig durch parallele Wandflächen begrenzt sind,
* die Zwischenräume zwischen den zinnenförmigen Vorsprüngen auf einem Umfang von maximal 180 Grad um die zugehörige Kupplungsfläche verteilt angeordnet sind,
* die freien Enden der zinnenförmigen Vorsprünge in einer Teilkugelfläche liegen.
* die Vorsprünge der übertragungszange als Zylinderstifte ausgebildet sind,
* die Kupplungsflächen der Übertragungszange ebene Flächen von Kugelsegmenten sind, deren jeweilige Kugelfläche schwenkbar in einem Nippel gelagert ist, der in dem jeweiligen Zangenhebel der Übertragungszange befestigt ist, und/oder, wenn
* der Nippel eine Schraubachse aufweist, parallel zu welcher der zylindrische Vorsprung verläuft.

Zwei Ausführungsbeispiele des Erfindungsgegenstandes und deren Wirkungsweisen und weitere Vorteile werden nachfolgend anhand der Figuren 1 bis 19 näher erläutert.

### Es zeigen:

- Figur 1: eine perspektivische Explosionsdarstellung eines ersten Ausführungsbeispiels vor dem Einsetzen der Pressschlinge in die Übertragungszange,
- Figur 2: die Stellung der Teile von Figur 1 nach der Ausführung eines Pressvorgangs, ,
- Figur 3: eine perspektivische Explosionsdarstellung funktionswesentlicher Teile aus Figur 1,
- Figur 4: die Teile der Figur 3 nach dem gegenseitigen Eingriff,
- Figur 5: einen Längsschnitt durch den Gegenstand von Figur 4,
- Figur 6: eine Unteransicht des Gegenstandes nach Figur 5,
- Figur 7: einen Schnitt durch eine Verpressvorrichtung vor dem Verpressvorgang,
- Figur 8: einen Schnitt durch eine Verpressvorrichtung nach dem Verpressvorgang,
- Figur 9: eine perspektivische Darstellung der Verpressvorrichtung nach Figur 7,
- Figur 10: die Vorrichtung nach Figur 9 mit einer durch Umstecken geänderten ersten Winkelstellung von Pressschlinge und Übertragungszange,
- Figur 11: die Vorrichtung nach Figur 9 mit einer durch Umstecken stärker geänderten Winkelstellung von Pressschlinge und Übertragungszange,
- Figur 12: eine perspektivische Explosionsdarstellung eines zweiten Ausführungsbeispiels vor dem Einsetzen der Pressschlinge in die Übertragungszange,
- Figur 13: die Stellung der Teile von Figur 12 nach der Ausführung eines Pressvorgangs, ,
- Figur 14: eine teilweise geschnittene Seitenansicht eines Gliedes der Pressschlinge im öffnungsbereich der Presschlinge nach Figur 12,
- Figur 15: eine Draufsicht auf den Gegenstand nach Figur 14,
- Figur 16: eine Unteransicht des Gegenstandes nach Figur 15,
- Figur 17: einen Schnitt durch eine Verpressvorrichtung nach Figur 13 vor dem Verpressvorgang,
- Figur 18: einen Schnitt analog Figur 17 nach dem Verpressvorgang, und
- Figur 19: eine perspektivische Darstellung der Verpressvorrichtung in einer Stellung nach nach Figur 17,

In den Figuren 1 und 2 ist eine Übertragungszange 1 mit zwei doppelarmigen Zangenhebeln 2 und 3 gezeigt, die mittels zweier Bolzen 4 zwischen zwei T-förmigen Laschen 5 gelagert sind, die mittels Bohrungen 6 an einer bekannten und hier nicht gezeigten Antriebseinheit befestigt werden kann. Eine solche Antriebseinheit besitzt beispielhaft zwei Walzen, die mittels einer Kolbenstange zwischen zwei Steuerflächen 7 an den hier freien Enden der Zangenhebel 2 und 3 geschoben werden können. Auch dies ist bekannt. Als Antriebseinheit kann allerdings auch eine Zange mit einem Kniehebelsystem verwendet werden, die in geeigneter Weise mit den in den Figuren nach unten ragenden Enden der Zangenhebel 2 und 3 verbunden ist. In diesem Fall können die Bohrungen 6 auch weggelassen werden.

Mit dieser Übertragungszange 1 ist eine Pressschlinge 8 verbindbar bzw. verbunden, die mindestens zwei Glieder 9 besitzt, die um ein Werkstück 10 wie beispielsweise ein Rohr oder Rohrabschnitt herumgelegt werden können. Zu diesem Zweck besitzt die Pressschlinge 8, die auch aus drei, vier und mehr Gliedern bestehen kann, mindestens ein Gelenk 11, das eine Beweglichkeit nur in einer Ebene zulässt, die die Pressrichtung(en) am Werkstück 10 definiert, sowie einen öffnungsbereich 12 für das Einführen der Werkstücke 10 bzw. das Herumlegen der Pressschlinge 8 um diese Werkstücke 10.

Der Kern der Erfindung befasst sich mit den Kopplungselementen K1 an den Zangenhebeln 2 und 3 der Übertragungszange 1 und den Kopplungselementen K2 an der Pressschlinge 8, die eine Art Kupplung bilden. Dabei ist aber durch einen Formschluss zwischen den Kopplungselementen K1 und K2 dafür gesorgt, dass die Ebenen von Pressschlinge 8 und übertragungszange 1 nicht ohne Trennung der Kopplungselemente K1 und K2 verdreht, sondern nur nach einer solchen Trennung relativ zueinander umgesteckt werden können, so dass innerhalb der wieder verbundenen Kopplungselemente K1/K2 beim Verpressen keine Reibung durch eine Schwenkbewegung der beiden Ebenen auftritt, wie dies beim Stande der Technik der Fall ist.

Zu diesem Zweck ist die Übertragungszange 1 mit zwei gegenüber liegenden Druckkörpern 13 als Kopplungselemente K1 versehen, die auf ihrem freien Aussenumfang Kupplungsflächen 14 und 15 besitzen. Die Kupplungsflächen 14 bestehen aus einer ganzzahligen Schaar von auf dem Umfang geschlossenen identischen Zylinderflächen, deren Verschneidungslinien 14a zumindest angenähert in einer Kugelfläche liegen, analog von Teilabschnitten der Meridiane der Erdkugel (Figur 3). Die Kupplungsfläche 15 ist gewissermassen die Polkappe dieses Systems, hat aber vorzugsweise einen grösseren Radius als derjenige der Kupplungsflächen 14. Weitere Einzelheiten werden anhand der Figuren 3 bis 6 näher erläutert.

Paarungsfähig hierzu sind beiderseits des öffnungsbereichs 12 auf den Aussenseiten der Glieder 9 der Pressschlinge 8 die Kopplungselemente K2. Diese besitzen Hohlräume 16, die zwei gegenüber liegende zueinander parallele Kupplungsflächen 16a als Wandflächen und eine diese Kupplungsflächen 16a überbrückende Kupplungsfläche 16b als Grundfläche besitzen. Weitere Einzelheiten werden anhand der Figuren 3 bis 6 näher erläutert.

Aus den Figuren 3 bis 6 geht - in der Zusammenschau und unter Beibehaltung der bisherigen Bezifferung - folgendes hervor: Für das Gelenk 11, das aus zwei Teilzylindern und einem Verbindungssteg besteht, ist in jedem Glied 9 eine Ausnehmung 9a vorgesehen, in die jeweils ein Ende des Gelenks 11 unter Belassung eines ausreichenden Schwenkwinkels um die Zylinderachse einschiebbar ist. Die grössere Ausnehmung 9b entspricht einem Teilumfang der Pressfläche am Werkstück 10 und besitzt eine entsprechende Presskontur.

Die Kopplungselemente K1 bzw. deren Druckkörper 13 besitzen je einen zylindrischen Fortsatz 13a mit einer diametralen Bohrung 13b und sind damit in Bohrungen 2a und 3a in den Zangenhebeln 2 und 3 axial und verdrehsicher festgelegt (Figuren 7 und 8). Auch die Anordnung der Kupplungsflächen 14 und 15 ist koaxial zu einer gemeinsamen Achse "A".

Aus Figur 6 geht noch hervor, dass jeweils zwei diametral gegenüber liegende zylindrische Kupplungsflächen einen solchen diametralen Abstand "d" haben, dass sie die parallelen Kupplungsflächen 16a in der Ausnehmung 16 des jeweiligen Gliedes 9 - unter Einhaltung üblicher Toleranzen - gerade berühren. Dadurch lassen sich die Glieder 9 der Pressschlinge 8 nur in einer Richtung verschwenken, nämlich zum öffnen und Schliessen der Pressschlinge 8, wobei die Kupplungsflächen 14 und 16a nicht sonderlich belastet werden, sondern nur die Kupplungsflächen 15 und 16b.

Wenn dabei, wie in Figur 5 gezeigt, die Kupplungsfläche 16b eine Kegelfläche ist, dann findet die Berührung mit ihr auf einem Kreis statt, dessen Durchmesser durch die Wahl des öffnungswinkels der Kupplungsfläche 16b einerseits und des Radius der kugelförmigen Kupplungsfläche 15 andererseits optimierbar ist. Eine stufenweise Änderung der Winkelstellung von Pressschlinge 8 und Übertragungszange 1 ist dadurch nur in einer Stellung möglich, in der die Druckkörper 13 aus der Pressschlinge herausgezogen sind, wie dies z.B. in Figur 1 dargestellt ist. Dies geschieht manuell durch Zusammenpressen der Enden mit den Steuerflächen 7 und gegen die Kraft einer Spreizfeder 17 (Figuren 7 und 8)

Die Figuren 9 bis 11 zeigen folgendes: In Figur 9 liegen die übertragungszange 1 und die Pressschlinge 8 in einer gemeinsamen Ebene. Nach Trennung aller Kupplungsflächen gemäss Figur 1 lässt sich die Pressschlinge 8 entsprechenden der Feinheit der Flächenteilung der Kupplungsflächen 14 stufenweise umsetzen, beispielsweise in die Positionen gemäss den Figuren 10 oder 11.

Die Figuren 12 bis 19 erläutern das zweite Ausführungsbeispiel, wobei für gleiche Teile wie bisher oder Teile mit gleicher Funktion gleiche Bezugszeichen verwendet werden.

Aus den Figuren 12 und 13 geht folgendes hervor: Die Zangenhebel 2 und 3 besitzen auch hier Kopplungselemente K1, die jedoch anders aufgebaut sind und jeweils aus einem hohlen Nippel 18 bestehen, in dem ein Kugelsegment 19 mit einer ebenen Kupplungsfläche 19a beweglich gelagert ist. Das Kugelsegment 19 ist grösser als eine Halbkugel und durch den Rand des Nippels 18 gehalten.

Parallel zur Achse des Nippels 18 und auf dessen Aussenseite befindet sich jeweils ein stiftförmiger Vorsprung 20, auf dessen Funktion nachstehend noch eingegangen wird. Paarungsfähig hierzu sind die Enden der Glieder 21 der Pressschlinge 8 beiderseits des öffnungsbereichs 12

Die Kopplungselemente K2 der Glieder 21 werden anhand der Figuren 14 bis 16 näher erläutert. In Figur 14 ist der untere Bereich des Gliedes 21 entlang der Ebene E-E in Figur 15 geschnitten. Im Zentrum des Kopplungselements K2 befindet sich eine kreisförmige Kupplungsfläche 22, die zur Hälfte von zinnenförmigen Vorspüngen 23 mit keilförmigen Querschnitten umgeben ist. Zwischen diesen Vorsprüngen befinden sich parallelwandige Zwischenräume 24, deren Breite dem Durchmesser der Vorsprünge 20 angepasst ist.

Die Figuren 17 bis 19 zeigen das Zusammenwirken von übertragungszange 1 und Pressschlinge 8: Die Figur 17 zeigt einen Schnitt durch eine Verpressvorrichtung nach Figur 13 unmittelbar vor dem Verpressvorgang, d.h., bei bereits kräftefrei eingelegtem Werkstück 10. Das Kugelsegment 19 ist verdreht und liegt mit seiner Kupplungsfläche 19a bereits flächig auf der Kupplungsfläche 22 auf. Jeweils ein Vorsprung 20 der übertragungszange 1 ragt dabei zwischen zwei der Vorsprünge 23 des zugehörigen Gliedes 21 der Pressschlinge 8 hinein. Die Figur 18 zeigt die mögliche Endstellung nach dem Verpressvorgang und die Figur 19 eine perspektivische Darstellung der Verpressvorrichtung in einer Stellung nach nach Figur 17.

Auch bei dem zweiten Ausführungsbeispiel ist durch den beschrieben Formschluss zwischen den Kopplungselementen K1 und K2 dafür gesorgt, dass die Ebenen von Pressschlinge 8 und Übertragungszange 1 nicht ohne Trennung der Kopplungselemente K1 und K2 verdreht, sondern nur nach einer solchen Trennung relativ zueinander umgesteckt werden können, so dass innerhalb der wieder verbundenen Kopplungselemente K1/K2 beim Verpressen keine Reibung durch eine Schwenkbewegung der beiden Ebenen auftritt, wie dies beim Stande der Technik der Fall ist.

Bei dem Ausführungsbeispiel nach den Figuren 1 bis 11 bestehen die Sperreinrichtungen aus den Zylinderflächen 14 mit den durch die Verschneidungslinien 14a gebildeten Kanten am Druckkörper 13 in Verbindung mit dem Abstand "d" der parallelen seitlichen Kupplungsflächen 16a im Hohlraum 16. Bei dem Ausführungsbeispiel nach den Figuren 12 bis 19 bestehen die Sperreinrichtungen aus den stiftförmigen Vorsprüngen 20 neben den Nippeln 18 in Verbindung mit den zinnenförmigen Vorsprüngen 23 und deren Zwischenräumen 24 auf einem Teilumfang der Kupplungsflächen 22.

In allen Fällen ist die Veränderung der Winkelstellung der Pressschlinge 8 relativ zur Übertragungszange 1. während des Pressvorgangs durch die beschriebenen Sperreinrichtungen zwischen den bzw. innerhalb der Kopplungselemente(n) K1 und K2 blockiert.

### Bezugszeichenliste:

- 1: Übertragungszange
- 2: Zangenhebel
- 2a: Bohrung
- 3: Zangenhebel
- 3a: Bohrung
- 4: Bolzen
- 5: Laschen
- 6: Bohrungen
- 7: Steuerflächen
- 8: Pressschlinge
- 9: Glieder
- 9a: Ausnehmung
- 9b: Ausnehmung
- 10: Werkstück
- 11: Gelenk
- 12: öffnungsbereich
- 13: Druckkörper
- 13a: Fortsatz
- 13b: Bohrung
- 14: Kupplungsflächen
- 14a: Verschneidungslinien
- 15: Kupplungsflächen
- 16: Hohlräume
- 16a: Kupplungsflächen (Seitenflächen)
- 16b: Kupplungsflächen (Grundflächen)
- 17: Spreizfeder
- 18: Nippel
- 19: Kugelsegment
- 19a: Kupplungsfläche
- 20: Vorsprung
- 21: Glied (er)
- 22: Kupplungsfläche
- 23: Vorspünge
- 24: Zwischenräume

- A: Achse
- d: Abstand
- E-E: Ebene
- K1: Kopplungselemente
- K2: Kopplungselemente

## Patentansprüche

1. Verpressvorrichtung für rohrförmige Werkstücke (10) mit einer mindestens zweigliedrigen Pressschlinge (8), deren Glieder (9, 21) gelenkig miteinander verbunden sind und die einen öffnungsbereich (12) für das Einführen der Werkstücke (10) aufweist, und mit einer zweifach doppelarmigen übertragungszange (1) für die Verbindung der Pressschlinge (8) mit einer Antriebseinheit, wobei zwischen der Pressschlinge (8) und der Übertragungszange (1) auf jeder Seite des öffnungsbereichs (12) Kopplungselemente (K1, K2) angeordnet sind, **dadurch gekennzeichnet, dass** die Veränderung der Winkelstellung der Pressschlinge (8) relativ zur Übertragungszange (1) durch Umsetzen der Pressschlinge (8) bei geöffneter übertragungszange (1) durchführbar, während der Schliess- und Verpressbewegung der Pressschlinge (8) aber durch mindestens eine Sperreinrichtung blockiert ist, die den Kopplungselementen (K1 , K2) zugeordnet ist.

2. Verpressvorrichtung nach Anspruch 1, **dadurch gekennzeichnet, dass** die Kopplungselemente (K2) der Pressschlinge (8) je einen Hohlraum (16) aufweisen, der zwei parallele seitliche Kupplungsflächen (16a) und eine diese überbrückende Kupplungsfläche (16b) als Grundfläche aufweist, und dass die Kopplungselemente (K1) der Übertragungszange (1) je einen Druckkörper (13) besitzen, der von einer auf dem Umfang geschlossenen ganzzahligen Schaar von identischen zylindrischen Kupplungsflächen (14) begrenzt ist, deren Verschneidungslinien (14a) wenigstens weitgehend in einer Kugelfläche liegen, wobei der diametrale Abstand dieser Kupplungsflächen (14) derart gewählt ist, dass diese die seitlichen Kupplungsflächen (16a) des Hohlraums (16) in der Pressschlinge (8) berühren.

3. Verpressvorrichtung nach Anspruch 2, **dadurch gekennzeichnet, dass** die zylindrischen Kupplungsflächen (14) des Druckkörpers (13) ein kugelähnliches Polygon umschreiben und eine kugelförmige Polkappe als weitere Kupplungsfläche (15) umschliessen, die beim Schliessen der Übertragungszange (1) auf die Kupplungsfläche (16b) im Grunde des Hohlraums (16) in der Pressschlinge (8) aufsetzbar ist.

4. Verpressvorrichtung nach Anspruch 2, **dadurch gekennzeichnet, dass** zwei Druckkörper (13) gegeneinander gerichtet in die Enden der Übertragungszange (1) eingesetzt sind.

5. Verpressvorrichtung nach Anspruch 2, **dadurch gekennzeichnet, dass** die Kupplungsflächen (16b) im Grund der Hohlräume (16) in der Pressschlinge (8) eben ausgebildet sind.

6. Verpressvorrichtung nach Anspruch 2, **dadurch gekennzeichnet, dass** die Kupplungsflächen (16b) im Grund der Hohlräume (16) in der Pressschlinge (8) kegelförmig ausgebildet sind.

7. Verpressvorrichtung nach Anspruch 2, **dadurch gekennzeichnet, dass** die Anzahl der zylindrischen Kupplungsflächen (14) der Druckkörper (13) zwischen 6 und 16 beträgt.

8. Verpressvorrichtung nach Anspruch 1, **dadurch gekennzeichnet, dass** die Kupplungsflächen (22) der Kopplungselemente (K2) der Pressschlingen (8) auf einem Teilumfang von zinnenförmigen Vorsprüngen (23) mit Zwischenräumen (24) umgeben sind, und dass der Übertragungszange (1) mindestens ein Vorsprung (20) zugeordnet ist, der beim Zusammenfügen von Pressschlinge (8) und Übertragungszange (1) in jeweils einen der Zwischenräume (24) der zinnenförmigen Vorsprünge (23) der Pressschlinge (8) einführbar ist.

9. Verpressvorrichtung nach Anspruch 8, **dadurch gekennzeichnet, dass** die Kupplungsflächen (22) der Pressschlinge (8) eben ausgebildet sind und dass die zinnenförmigen Vorsprünge (23) imaginäre Achsen besitzen, die senkrecht zu diesen Kupplungsflächen (22) ausgerichtet sind.

10. Verpressvorrichtung nach Anspruch 9, **dadurch gekennzeichnet, dass** die Querschnitt der zinnenförmigen Vorsprünge (23) - parallel zur zugehörigen Kupplungsfläche (22) gesehen - keilförmig sind.

11. Verpressvorrichtung nach Anspruch 8, **dadurch gekennzeichnet, dass** die Zwischenräume (24) zwischen den zinnenförmigen Vorsprüngen (23) beidseitig durch parallele Wandflächen begrenzt sind.

12. Verpressvorrichtung nach Anspruch 8, **dadurch gekennzeichnet, dass** die Zwischenräume (24) zwischen den zinnenförmigen Vorsprüngen (23) auf einem Umfang von maximal 180 Grad um die zugehörige Kupplungsfläche (22) verteilt angeordnet sind.

13. Verpressvorrichtung nach Anspruch 8, **dadurch gekennzeichnet, dass** die freien Enden der zinnenförmigen Vorsprünge (23) in einer Teilkugelfläche liegen.

14. Verpressvorrichtung nach Anspruch 8, **dadurch gekennzeichnet, dass** die Vorsprünge (20) der Übertragungszange (1) als Zylinderstifte aufgebildet sind.

15. Verpressvorrichtung nach Anspruch 8, **dadurch gekennzeichnet, dass** die Kupplungsflächen (19a) der Übertragungszange (1) ebene Flächen von Kugelsegmenten (19) sind, deren jeweilige Kugelfläche schwenkbar in einem Nippel (18) gelagert ist, der in dem jeweiligen Zangenhebel (2, 3) der Übertragungszange (1) befestigt ist.

16. Verpressvorrichtung nach den Ansprüchen 14 und 15, **dadurch gekennzeichnet, dass** der Nippel (18) eine Schraubachse aufweist, parallel zu welcher der zylindrische Vorsprung (20) verläuft.

## Claims

1. Pressing device for tubular workpieces (10), having an at least two-limbed pressing loop (8), the limbs (9, 21) of which are connected to one another in articulated fashion and which has an opening area (12) for insertion of the workpieces (10), and having a two-fold double-armed transfer gripper (1) for connection of the pressing loop (8) to a drive unit, coupling elements (K1, K2) being arranged between the pressing loop (8) and the transfer gripper (1) on each side of the opening area (12), **characterised in that** the changing of the angular position of the pressing loop (8) relative to the transfer gripper (1) can be effected by moving the pressing loop (8) when the transfer gripper (1) is open, but is blocked during the closing and pressing movement of the pressing loop (8) by at least one blocking device which is assigned to the coupling elements (K1, K2).

2. Pressing device according to Claim 1, **characterised in that** the coupling elements (K2) of the pressing loop (8) each have a hollow space (16) which has two parallel lateral coupling surfaces (16a) and a coupling surface (16b), bridging these surfaces, as a bottom surface, and **in that** the coupling elements (K1) of the transfer gripper (1) each possess a pressure body (13) which is bounded by a circumferentially closed, whole-numbered family of identical cylindrical coupling surfaces (14), the intersecting lines (14a) of which lie at least largely in a spherical surface, the diametrical distance between these coupling surfaces (14) being chosen such that these surfaces touch the lateral coupling surfaces (16a) of the hollow space (16) in the pressing loop (8).

3. Pressing device according to Claim 2, **characterised in that** the cylindrical coupling surfaces (14) of the pressure body (13) circumscribe a sphere-like polygon and enclose a spherical polar cap as a further coupling surface (15), which can be placed onto the coupling surface (16b) at the bottom of the hollow space (16) in the pressing loop (8) upon the closing of the transfer gripper (1).

4. Pressing device according to Claim 2, **characterised in that** two pressure bodies (13) are inserted, in a manner directed opposite one another, in the ends of the transfer gripper (1).

5. Pressing device according to Claim 2, **characterised in that** the coupling surfaces (16b) at the bottom of the hollow spaces (16) in the pressing loop (8) are of plane form.

6. Pressing device according to Claim 2, **characterised in that** the coupling surfaces (16b) at the bottom of the hollow spaces (16) in the pressing loop (8) are of conical form.

7. Pressing device according to Claim 2, **characterised in that** the number of cylindrical coupling surfaces (14) of the pressure bodies (13) is between 6 and 16.

8. Pressing device according to Claim 1, **characterised in that** the coupling surfaces (22) of the coupling elements (K2) of the pressing loops (8) are partially circumferentially surrounded by merlon-shaped projections (23) with intervening spaces (24), and **in that** the transfer gripper (1) is assigned at least one projection (20) which can be inserted into respectively one of the intervening spaces (24) of the merlon-shaped projections (23) of the pressing loop (8) upon fitting together the pressing loop (8) and the transfer gripper (1).

9. Pressing device according to Claim 8, **characterised in that** the coupling surfaces (22) of the pressing loop (8) are of plane form, and **in that** the merlon-shaped projections (23) possess imaginary axes which are oriented perpendicularly to these coupling surfaces (22).

10. Pressing device according to Claim 9, **characterised in that** the cross-sections of the merlon-shaped projections (23) are wedge-shaped when seen parallel to the associated coupling surface (22).

11. Pressing device according to Claim 8, **characterised in that** the intervening spaces (24) between the merlon-shaped projections (23) are bounded on both sides by parallel wall surfaces.

12. Pressing device according to Claim 8, **characterised in that** the intervening spaces (24) between the merlon-shaped projections (23) are arranged in a manner distributed on a circumference of at most 180 degrees about the associated coupling surface (22).

13. Pressing device according to Claim 8, **characterised in that** the free ends of the merlon-shaped projections (23) lie in a partial spherical surface.

14. Pressing device according to Claim 8, **characterised in that** the projections (20) of the transfer gripper (1) are formed as cylindrical pins.

15. Pressing device according to Claim 8, **characterised in that** the coupling surfaces (19a) of the transfer gripper (1) are plane surfaces of spherical segments (19), the respective spherical surface of which is pivotably mounted in a nipple (18) which is fastened in the respective gripper lever (2, 3) of the transfer gripper (1).

16. Pressing device according to Claims 14 and 15, **characterised in that** the nipple (18) has a screw axis, parallel to which the cylindrical projection (20) runs.

## Revendications

1. Dispositif de presse pour pièces d'oeuvre tubulaires (10), comprenant une boucle de presse (8) au moins en deux parties, dont les deux parties (9, 21) sont reliées l'une à l'autre de manière articulée, et qui présente une zone d'ouverture (12) pour l'introduction des pièces d'oeuvre (10), le dispositif comprenant en outre une pince de transmission (1) à deux bras doubles destinée à assurer la liaison de la boucle de presse (8) à une unité d'entraînement, des éléments de couplage (K1, K2) étant agencés entre la boucle de presse (8) et la pince de transmission (1) de chaque côté de la zone d'ouverture (12), **caractérisé en ce que** la modification de la position angulaire de la boucle de presse (8) par rapport à la pince de transmission (1) peut être effectuée en changeant la position de la boucle de presse (8) lorsque la pince de transmission (1) est ouverte, alors que pendant le mouvement de fermeture et de compression de la boucle de presse (8), cette position angulaire est bloquée par au moins un mécanisme de blocage qui est associé aux éléments de couplage (K1, K2).

2. Dispositif de presse selon la revendication 1, **caractérisé en ce que** les éléments de couplage (K2) de la boucle de presse (8) présentent chacun une cavité (16) comprenant deux surfaces d'accouplement latérales (16a) parallèles, ainsi qu'une surface d'accouplement (16b) qui les relie et forme la surface de fond, et **en ce que** les éléments de couplage (K1) de la pince de transmission (1) possèdent chacun un corps de pression (13) qui est délimité par un ensemble, fermé en périphérie, d'un nombre entier de surfaces d'accouplement cylindriques (14) identiques, dont les lignes d'intersection (14a) se situent au moins dans une large mesure dans une surface sphérique, la distance diamétrale d'espacement de ces surfaces d'accouplement (14) étant choisie de façon à ce qu'elles touchent les surfaces d'accouplement latérales (16a) de la cavité (16) dans la boucle de presse (8).

3. Dispositif de presse selon la revendication 2, **caractérisé en ce que** les surfaces d'accouplement cylindriques (14) du corps de pression (13) circonscrivent un polygone approchant d'une sphère, et entourent une calotte polaire de forme sphérique en tant que surface d'accouplement supplémentaire (15), qui, lors de la fermeture de la pince de transmission (1), peut venir s'appliquer sur la surface d'accouplement (16b) dans le fond de la cavité (16) de la boucle de presse (8).

4. Dispositif de presse selon la revendication 2, **caractérisé en ce que** deux corps de pression (13) sont insérés, en étant orientés l'un vers l'autre, dans les extrémités de la pince de transmission (1).

5. Dispositif de presse selon la revendication 2, **caractérisé en ce que** les surfaces d'accouplement (16b) dans le fond des cavités (16) de la boucle de presse (8), sont de configuration plane.

6. Dispositif de presse selon la revendication 2, **caractérisé en ce que** les surfaces d'accouplement (16b) dans le fond des cavités (16) de la boucle de presse (8), sont de configuration conique.

7. Dispositif de presse selon la revendication 1, **caractérisé en ce que** le nombre des surfaces d'accouplement cylindriques (14) des corps de pression (13) se situe entre 6 et 16.

8. Dispositif de presse selon la revendication 1, **caractérisé en ce que** les surfaces d'accouplement (22) des éléments de couplage (K2) de la boucle de presse (8) sont entourées sur une partie de la périphérie, par des protubérances (23) en forme de créneaux avec des espaces intermédiaires (24), et **en ce qu'**à la pince de transmission (1) est associée au moins une protubérance (20) qui, lors de l'assemblage de la boucle de presse (8) et de la pince de transmission (1), peut être introduite respectivement dans l'un des espaces intermédiaires (24) des protubérances (23) en forme de créneaux de la boucle de presse (8).

9. Dispositif de presse selon la revendication 8, **caractérisé en ce que** les surfaces d'accouplement (22) de la boucle de presse (8) sont de configuration plane, et **en ce que** les protubérances (23) en forme de créneaux possèdent des axes imaginaires, qui sont orientés perpendiculairement à ces surfaces d'accouplement (22).

10. Dispositif de presse selon la revendication 9, **caractérisé en ce que** les sections transversales des protubérances (23) en forme de créneaux -vu parallèlement à la surface d'accouplement (22) associée-présentent une forme de coin.

11. Dispositif de presse selon la revendication 8, **caractérisé en ce que** les espaces intermédiaires (24) entre les protubérances (23) en forme de créneaux, sont délimités des deux côtés, par des surfaces de paroi parallèles.

12. Dispositif de presse selon la revendication 8, **caractérisé en ce que** les espaces intermédiaires (24) entre les protubérances (23) en forme de créneaux, sont agencés de manière répartie sur une longueur périphérique d'au maximum 180 degrés autour de la surface d'accouplement (22) associée.

13. Dispositif de presse selon la revendication 8, **caractérisé en ce que** les extrémités libres des protubérances (23) en forme de créneaux se situent sur une surface sphérique partielle.

14. Dispositif de presse selon la revendication 8, **caractérisé en ce que** les protubérances (20) de la pince de transmission (1) sont réalisées sous forme de broches cylindriques.

15. Dispositif de presse selon la revendication 8, **caractérisé en ce que** les surfaces d'accouplement (19a) de la pince de transmission (1) sont des surfaces planes de calottes sphériques (19) dont la surface sphérique respective est montée pivotante dans un mamelon (18) qui est fixé dans le levier de pince respectif (2, 3) de la pince de transmission (1).

16. Dispositif de presse selon les revendications 14 et 15, **caractérisé en ce que** le mamelon (18) présente un axe de vissage parallèlement auquel s'étend la protubérance cylindrique (20).
